# EUROPÄISCHE PATENTSCHRIFT

(11) **EP 0 466 653 B1**
(45) Veröffentlichungstag und Bekanntmachung des Hinweises auf die Patenterteilung: **01.03.1995**
(21) Anmeldenummer: 91810532.1
(22) Anmeldetag: 05.07.1991
(51) Int. Cl.: A61G 17/00, D21J 3/10

(54) **Verfahren zur Herstellung eines Sarges aus geformtem Pulpestoff**
Procedure for manufacture of a coffin from formed pulp material
Procédé de fabrication de cerceuil en matériau de pulpe formé

(30) Priorität: 11.07.1990 CH 2310/90
(43) Veröffentlichungstag der Anmeldung: 15.01.1992
(73) Patentinhaber: Koch, Alois, CH-9050 Appenzell (CH)
(72) Erfinder: Koch, Alois, CH-9050 Appenzell (CH)
(74) Vertreter: Patentanwälte Breiter + Wiedmer AG

(56) Entgegenhaltungen:
- EP-A- 0 406 783
- AU-D- 5 423 265
- CH-A- 420 484
- DE-A- 2 644 487
- US-A- 3 850 793

## Beschreibung

Die Erfindung betrifft ein Verfahren zum Herstellen eines Sarges aus geformtem Pulpestoff nach dem Oberbegriff von Anspruch 1
Ein derartiges Verfahren ist aus der DE-A 26 44 487 bekannt. Die Formung der offenen Sargkörper-Hälfte erfolgt dadurch, dass eine Form aus einem durchlässigen Material, beispielsweise einem siebartigen Stoff, im umgedrehten Zustand des Sargkörpers in einen Schlamm eines Papierbreies eingedrückt wird, und zwar so, dass der in der Form gebildete Sargteil mit dessen offenem Ende nach unten gerichtet ist. An den Innenraum der Form wird eine Saugvorrichtung angelegt, um den Papierbrei gegen die Formoberfläche zu ziehen. Die Form mit dem aufgebrachten Papierbrei wird aus dem Schlamm des Papierbreies herausgehoben und eine weitere Saugvorrichtung wird an den Innenraum der Form angelegt, um das Wasser aus dem an der Form befindlichen Papierbrei abzusaugen und diesen zu verdichten. An den Innenraum der Form wird dann Druckluft angelegt, um den Saugkörper aus der Form zu lösen und nachfolgend unter Wärmeeinwirkung den Sarg zu trocknen.

Die Festigkeit eines derart hergestellten Sarges ist ungenügend, insbesondere kann die angesaugte Schichtdicke des Papierbreies schwanken, so dass Festigkeits-Schwachstellen nicht zu vermeiden sind und zusätzlich die Sargoberflächen Unebenheiten aufweisen können. Ein weiterer Nachteil besteht darin, dass während der Entwässerung im Sargkörper unhomogene Stellen entstehen können.

Es ist Aufhabe der Erfindung einen Sarg aus Pulpestoff derart gleichmässig herzustellen, dass in einem Arbeitsvorgang jede gewünschte Wandstärke einschl. enstsprechender Verstärkungen, insbesondere in den Ecken und in den Bereichen der Traggriffe erzielt wird, wobei die gewünschte Festigkeit des Sarges jeweils kontrolliert gewährleistet sein muss.

Die vorgenannte Aufgabe wird durch die Merkmale von Anspruch 1 gelöst.

Der Vorteil besteht insbesondere darin, dass die Pulpestoff-Emulsion in der Formpresse zwischen dem Stempel und dem Gesenk unter einstellbarem Druck eingepumpt wird und gleichzeitig über das perforierte, als Kern ausgebildete Gesenk bei unterdruck eine Entwässerung der Pulpestoff-Suspension erfolgt.

Der Spalt zwischen dem Stempel und dem Gesenk, der die Füllform bildet, ist in einem weiten Bereich einstellbar und ein kontrollierter Pressvorgang gewährleistet die erforderliche Festigkeit des Sarg-Presslings, wobei der Pressling homogen ausgebildet ist und dessen Oberflächen eine glatte Presshaut aufweisen.

Ein weiterer Vorteil besteht darin, dass alle vorgesehenen und erforderlichen Verstärkungen, insbesondere in den Sarg-Ecken und in Bereichen der Traggriffe gleichzeitig während des Pressvorganges entsprechend der Stempel- und Gesenk-Aussenoberflächen gebildet werden.

Die Aktivierung des im Pulpestoff zugemischten wasserfesten Bindemittels erfolgt während der Wärmebehandlung im Durchlaufkanal ober bereits während des Pressvorganges, falls an sich bekannte Heizvorrichtungen im Stempel und im Gesenk zur Anwendung kommen. Dadurch wird die Festigkeit des Sarges zusätzlich wesentlich erhöht, was insbesondere für Särge grösserer Abmessungen von Wichtigkeit ist.

Die Erfindung wird anhand der vereinfachten Zeichnung näher erläutert.

Es zeigen schematisch
- Fig.1: einen Querschnitt durch einen Stempel und ein Gesenk einer Formpresse, und
- Fig.2: eine perspektivische Darstellung einer Sargkörper-Hälfte.

Zur Durchführung des erfindungsgemässen Verfahrens wird ein Stempel 16 und ein Gesenk 20 einer teilweise dargestellten Formpresse 10 gezeigt, wobei vorzugsweise eine Oberdruckpresse zur Anwendung kommt, bei welcher der obere Pressentisch 14 vertikal beweglich und das Gesenk 20 feststehend ausgebildet sind. Der über einen Presskolben 12 bewegbare Stempel 16 bildet mit seiner äusseren Stempelfläche die äussere Pressling-Oberfläche. Das Gesenk 20 ist als ein über Oeffnungen 22, beispielsweise über Löcher bzw. analoge Schlitze u.dgl., durchlässiger Kern ausgebildet, und stellt eine umgekehrte Sarghälfte dar, wobei die nach unten offene Sarghälfte mit einer Abdichtplatte 24 abgeschlossen ist, und dass zwischen dem perforierten Gesenk 20 und der Abdichtplatte 24 ein Kern-Hohlraum 26 entsteht. Die äussere Gesenkfläche 20′ bildet die innere Pressling-Oberfläche. Durch eine in den Hohlraum 26 des Gesenkes 20 führende Saug- bzw. Druckluft-Leitung 36, kann im Hohlraum 26 und somit über die Oeffnungen 22 in einer zwischen Stempel 16 und Gesenk 20 vorgesehenen Füllform 30 ein Unterdruck zur Entwässerung der Pulpestoff-Suspension bzw. ein Ueberdruck zum Entformen des Presslings 40 erzeugt werden. Der Spalt a zwischen dem Stempel 16 und dem Gesenk 20, der die Füllform 30 bildet, ist in weitem Bereich je nach Sarggrösse für erforderliche Festigkeiten einstellbar.

Für die Zuführung der Pulpestoff-Suspension 54 in die Füllform 30 sind im Stempel 16 mehrere, gemäss Fig.1 zwei Zuführleitungen 34 vorgesehen, die jeweils mit einem Ventil-Schieber 18 versehen sind.

Die in Fig.2 dargestellte Sarghälfte 40 ist in den Bereichen der Sarg-Ecken 42 und der Traggriffe 44 im Sarginneren verstärkt. Die ineinander greifenden Flansche 46 des Unter- und Oberteiles dienen zur Verschraubung der beiden Sarghälften. Die offenen Unter- und Oberteile 40 sind jeweils mit einer nach aussen weisenden Kante 48 abgeschossen, die jeweils eine über den Kanten-Umfang verlaufende Nut 50 einpassen, in welche eine in den Nuten 50 der Unter- und Oberteile 40 eingreifende Holzleiste 52 eingesetzt ist, wodurch ein unverschiebbares Anpassen beim Zusammenfügen der Unter- und Oberteile 40 sichergestellt wird.

Gemäss dem erfindungsgemässen Verfahren wird der Pulpestoff in bekannter Weise in einer nicht dargestellten Material-Vorbereitung aufbereitet, wobei Zellulosefasern, Altpapier und/oder Holzspäne zusammen mit Wasser und einem wasserfesten, an sich bekannten Bindemittel in einem Pulpe-Mixer zu einer pumpfähigen Pulpestoff-Suspension 54 aufgelöst und vermischt werden. Durch den Presskolben 12 wird der obere Pressentisch 24 zusammen mit dem Stempel 16 in die Ausgangslage gebracht, wodurch ein einstellbarer Spalt a in der geöffneten Füllform 30 gebildet wird. Ueber Zuführleitungen 34 wird die Pulpestoff-Suspension in die durch die von den äusseren Stempel- 16′ und Gesenk-Oberflächen 20′ begrenzte Füllform 30 eingepumpt. Das perforierte, als Kern ausgebildete Gesenk 20 wird mit einem flächenartigen Textilgebilde 32, vorzugsweise einem Filztuch abgedeckt, um die Zellulosefasern zurückzuhalten. Im Kern-Hohlraum 26 wird über die Saug- und Druckluft-Leitung 36 ein Unterdruck angelegt, so dass die unter Druck in die Füllform 30 der Formpresse 10 eingepumpte Pulpestoff-Suspension 54 gleichzeitig durch die Saugwirkung über die Oeffnungen 22 des Gesenkes 20 entwässert und damit der Pulpestoff vorverdichtet wird.

Nachdem die Pulpestoff-Suspension 54 in die Füllform 30 eingepumpt ist und zum grösseren Teil die Suspension 54 durch Saugwirkung über das perforierte Gesenk 20 weitgehend entwässert ist, kann der eigentliche Pressvorgang erfolgen, so dass der Pulpestoff weiter verdichtet und auf eine vorbestimmte Wandstärke a entsprechend dem eingestellten Spalt a′ zusammengepresst wird. Gleichzeitig im gleichen Arbeitsvorgang werden auch die erforderlichen Verstärkungen 42,44 des Sargpresslings 40, insbesondere in den Ecken und in Bereichen der Traggriffe ausgebildet. Nachdem der Stempel 16 in die Ausgangslage zurückgefahren ist, wird im Hohlraum 26 des Gesenkes 20 ein auf den über die Oeffnungen 22 des Gesenkes 20 wirkender Ueberdruck angelegt, wodurch der Pressling 40 aus der Füllform 30′ entformt wird

Der entformte Pressling 40 wird aus der geöffneten Form 10 entnommen und einem Durchlaufkanal zur Wärmebehandlung zugeführt, wobei durch gesteuerte Temperaturregelung nicht nur eine Trocknung sondern auch eine Aktivierung des im Pressling 40 enthaltenen Bindemittels erfolgt, wodurch die Endfestigkeit des Presslings 40 erreicht wird

Der Stempel 16 und das Gesenk 20 der Formpresse 10 könnte auch gemäss Anspruch 4 in bekannter Weise beheizbar ausgebildet sein, so dass die Aktivierung des wasserfesten Bindemittels bereits während des Pressvorganges gesteuert erfolgen könnte.

Nach der Wärmebehandlung und Abkühlung werden in bekannter Weise die Sarg-Ober- und Innenflächen veredelt, die Unter-und Oberteile an den Flanschen 46 verschraubt, in die Nuten 50 der Unter- und Oberteil-Kanten 48 eingreifende Holzleisten 52 über den Kantenumfang eingesetzt und die Traggriffe angebracht.

Zur besseren Anschaulichkeit wird die rechte Seite der Formpresse 10 gemäss Fig.1 mit der offenen Füllform 30 (Spalt a) gezeigt, in welcher die Pulpestoff-Suspension 54 bereits eingepumpt ist. Die linke Seite der Formpresse 10 zeigt die geschlossene Füllform 30′ (Spalt a′) mit dem fertigen mit den Verstärkungen versehenen Pressling 40.

## Patentansprüche

1. Verfahren zum Herstellen eines Sarges für Erd- und Feuerbestattungen aus geformtem Pulpestoff aus Zellulosefasern, bestehend aus je einem Pressling (40) als Unter- und Oberteil mit Verstärkungen in den Ecken (42) und in den Bereichen der Traggriffe (44), wobei
- Zellulosefasern, Altpapier und/oder Holzspäne zusammen mit Wasser und einem wasserfesten Bindemittel-Zusatz in einem Pulpe-Mixer zu einer pumpfähigen Pulpestoff-Suspension (54) aufgelöst werden,
- die Form für den Pressling (40) als perforierter Kern ausgebildet ist,
- in einem ersten Schritt über eine Saug- bzw. Druckluftleitung (36) im Kern-Hohlraum (26) ein Unterdruck angelegt und die Pulpestoff-Suspension (54) entwässert wird,
- in einem zweiten Schritt über den Kern-Hohlraum (26) gegen den Pressling (40) durch die Druckluftleitung (36) Druckluft angelegt und der Pressling (40) entformt wird,
- nach Oeffnen der Formpresse (10) der Pressling (40) entnommen und einem Durchlaufkanal zugeführt wird, den er bei einer temperaturgeregelten Wärmebehandlung durchläuft, wobei gleichzeitig das im Pulpestoff enthaltene Bindemittel aktiviert wird,
- nach der Wärmebehandlung in bekannter Weise die Sarg-Aussen- und Innen-Oberflächen veredelt, die Unter- und Oberteile verschraubt, eine in Nuten der Unter- und Oberteil-Kanten (48) eingreifende Holzleiste (52) eingesetzt und Traggriffe angebracht werden,
dadurch gekennzeichnet, dass
- in einer zwischen Stempel (16) und dem als Gesenk (20) mit Oeffnungen (22) ausgebildeten perforierten Kern voreingestellten geöffneten Füllform (30) unter Druck über mehrere Zuführleitungen (34) die pumpfähige Pulpestoff-Suspension (54) eingepumpt wird, wobei das Gesenk (20) durch ein Textilflächengebilde (32) abgedeckt und der Kern-Hohlraum (26) unterhalb und über die gesamte Oberfläche des Gesenkes (20) nach aussen durch eine Abdichtplatte (24) abgeschlossen ist,
- der Pulpestoff durch den Stempel (16) der Formpresse (10) weiter verdichtet und auf eine vorbestimmte Wanddicke (a') zusammengepresst wird, sobald der Pulpestoff auf die gewünschte Dichte entwässert und somit vorverdichtet ist, wobei gleichzeitig die erforderlichen Verstärkungen (42,44) in den Ecken und in Bereichen der Traggriffe gebildet werden.

2. Verfahren nach Anspruch 1, dadurch gekennzeichnet, dass zur Aktivierung des im Pulpestoff enthaltenen Bindemittels bereits in der Formpresse (10) der Stempel (16) und das Gesenk (20) steuerbar beheizt werden.

## Claims

1. Process for the production of a coffin for burial or cremation, made from moulded pulp of cellulose fibres, comprising one moulding (40) for the upper and one for the lower part with reinforcements in the corners (42) and in the area of the carrying handles (44), where
- cellulose fibres, waste paper and/or wood chips are dissolved with water and a water-resistant binding agent additive in a pulp mixer to form a pumpable pulp suspension (54),
- the mould for the moulding (40) is designed as a perforated core,
- in a first step, a negative pressure is applied to the core cavity (26) via a suction or compressed air line (36) and the water extracted from the pulp suspension (54),
- in a second step, compressed air is applied to the core cavity (26) against the moulding (40) through the compressed air line (36) and the moulding (40) deformed,
- after opening the moulding press (10), the moulding (40) is removed and passed to a processing channel in which it undergoes a temperature-controlled heat treatment, where at the same time the binding agent contained in the pulp is activated,
- after heat treatment, the outer and inner surfaces of the coffin are finished in a known manner, the lower and upper parts screwed together, a wooden strip (52) engaging in grooves on the edges (48) of the lower and upper parts inserted and carrying handles fitted,
characterized in that
- the pumpable pulp suspension (54) is pumped under pressure via several supply lines (34) into an open positive mould (30) previously presented between the upper die (16) and the perforated core designed as a lower die (20) with openings (22), where the lower die (20) is covered by a textile fabric (32) and the core cavity (26) is sealed on the outside below and over the entire surface of the lower die (20) by a sealing plate (24),
- the pulp is compressed further by the upper die (16) of the moulding press (10) and compressed to a predetermined wall thickness (a'), as soon as the pulp has been drained to the required density and thus precompressed, where at the same time the necessary reinforcements (42 44) are formed in the corners and in the areas of the carrying handles.

2. Process according to Claim 1, characterized in that to activate the binding agent contained in the pump, the upper die (16) and lower die (20) are controllably heated in the moulding press (10).

## Revendications

1. Methode de production d'un cercueil pour enterrement ou crémation moulé en pulpe de fibre de cellulose, composé de pièce individuelles pressées (40) servant de partie inférieure et supérieure, renforcées dans les coins (42) et dans les parages des poignées (44), alors que
- des fibres de cellulose, du papier de récupération et/ou des copeaux de bois sont, avec de l'eau et un liant additif hydrofuge, dissolus dans un mixeur de pulpe, en une suspension de pulpe (54) pompable,
- le moule pour la pièce pressée (40) est un noyau perforé,
- dans un premier pas, la pulp een suspension (54) est drainée par un vide fait dans une conduite de vide respectivement d'air comprimé (36) montée dans le creux du noyau (26),
- dans un deuxième pas, la pièce pressée (40) est démoulée par de l'air comprimé agissant contre celle-ci (40) par l'intermédiaire de la conduite d'air comprimé (36) situé dans le creux du noyau (26),
- la pièce pressée (40) est, après ouverture de la presse de forme (10) déposée dans un canal de transport qui la fait passer par un traitement thermique à température contrôllée, ceci activant le liant contenu dans la pulpe,
- après le traitement thermique, les surfaces intérieures et extérieures sont traitées et affinée de manière connue, les parties inférieures et supérieures vissées, une clavette en bois (52) montée dans la rainure dont est équipée la surface de montage des parties inférieures et supérieures (48) et les poignées montées,
caractérisée en ce que
- la suspension de pulpe pompable est injectée sous pression par plusieurs conduites dans la forme ouverte (30) et préreglée entre l'étampe (16) et la matrice (20) équipées du noyau perforé, la matrice (20) étant recouverte d'une entité textile (32) et le creux du noyau (26) étant fermé contre l'extérieur sur toute la surface supérieure de la matrice (20) par une plaque d'étanchéité (24).
- la puple est compressée supplémentairement par l'étampe (16) de la presse de forme (10) et pressée à une épaisseur de paroi prédéterminée (a'), aussitôt que la pulpe est drainée à la densité désirée et est donc prépressée, les renforts nécéssaires (42, 44) dans les coins et dans les parages d'accrochage des poignées étant formés en même temps.

2. Methode selon revendication 1, caractérisée en ce que, pour activer le liant contenu dans la pulpe, l'étampe (16) et la matrice (20) sont déjà chauffés sous contrôle dans la presse de forme (10).
